# EUROPÄISCHE PATENTSCHRIFT

(11) **EP 2 220 433 B1**
(45) Veröffentlichungstag und Bekanntmachung des Hinweises auf die Patenterteilung: **04.09.2013**
(21) Anmeldenummer: 08854401.0
(22) Anmeldetag: 07.11.2008
(51) Int. Cl.: F23C 7/00, F23D 11/40, F23D 17/00, F23R 3/28

(54) **VERFAHREN UND VORRICHTUNG ZUR VERBRENNUNG VON WASSERSTOFF IN EINEM VORMISCHBRENNER**
METHOD AND DEVICE FOR BURNING HYDROGEN IN A PREMIX BURNER
PROCÉDÉ ET DISPOSITIF POUR LA COMBUSTION D'HYDROGÈNE DANS UN BRÛLEUR À PRÉMÉLANGE

(30) Priorität: 27.11.2007 CH 18372007
(43) Veröffentlichungstag der Anmeldung: 25.08.2010
(73) Patentinhaber: Alstom Technology Ltd, 5400 Baden (CH)
(72) Erfinder: EROGLU, Adnan, CH-5417 Untersiggenthal (CH); DÖBBELING, Klaus, CH-5210 Windisch (CH)
(86) Internationale Anmeldenummer: PCT/EP2008/065107
(87) Internationale Veröffentlichungsnummer: WO 2009/068424

(56) Entgegenhaltungen:
- EP-A- 0 833 105
- WO-A-2005/121648
- WO-A-2006/058843
- WO-A-2006/069861

## Beschreibung

### Technisches Gebiet

Die vorliegende Erfindung betrifft einen Brenner für den Betrieb einer Vormischverbrennung mit einem oder mehreren Brennstoffen. Sie betrifft auch ein Verfahren zum Betrieb eines solchen Brenners.

### Stand der Technik

Durch das nahezu weltweite Bestreben hinsichtlich der Reduzierung von Treibhausgasen in die Atmosphäre, nicht zuletzt festgelegt im sogenannten Kioto- Protokoll, soll die im Jahre 2010 zu erwartende Emission von Treibhausgasen auf den gleichen Stand reduziert werden wie im Jahre 1990. Zur Umsetzung dieses Vorhabens bedarf es grosser Anstrengungen, insbesondere den Beitrag an anthropogen-bedingten CO₂-Freisetzungen zu reduzieren. Etwa ein Drittel des durch den Menschen in die Atmosphäre freigesetzten CO₂ ist auf die Energieerzeugung zurückzuführen, bei der zumeist fossilen Brennstoffe in Kraftwerksanlagen zur Stromerzeugung verbrannt werden. Insbesondere durch den Einsatz moderner Technologien sowie durch zusätzliche politische Rahmenbedingungen kann auf dem Energie erzeugenden Sektor ein erhebliches Einsparungspotential zur Vermeidung eines weiter zunehmenden CO₂-Ausstosses gesehen werden.

Eine an sich bekannte und technisch beherrschbare Möglichkeit die CO₂-Emission in Verbrennungskraftwerken zu reduzieren, besteht im Entzug von Kohlenstoff aus den zur Verbrennung gelangenden Brennstoffen noch vor Einleiten des Brennstoffes in die Brennkammer. Dies setzt entsprechende Brennstoffvorbehandlungen voraus, wie

beispielsweise die teilweise Oxidation des Brennstoffes mit Sauerstoff und/oder eine Vorbehandlung des Brennstoffes mit Wasserdampf. Derartig vorbehandelte Brennstoffe weisen zumeist einen grossen Anteil von H₂ und CO auf, und verfügen je nach Mischungsverhältnissen über Heizwerte, die in der Regel unter jenen von natürlichem Erdgas liegen. In Abhängigkeit ihres Heizwertes werden derartig synthetisch hergestellten Gase als Mbtu- oder Lbtu-Gase bezeichnet, die sich nicht ohne weiteres für den Einsatz in herkömmlichen, für die Verbrennung von Naturgasen wie Erdgas konzipierte Brenner eignen, wie sie beispielsweise der EP 0 321 809 B1 , EP 0 780 629 A2, WO 93/17279 sowie der EP 1 070 915 A1 entnehmbar sind. Diese Druckschriften bilden allesamt einen integrierenden Bestandteil der vorliegenden Beschreibung. In allen vorstehenden Druckschriften sind Brenner vom Typ der Brennstoffvormischung beschrieben, bei denen jeweils eine sich in Strömungsrichtung konisch erweiternde Drallströmung aus Verbrennungsluft und beigemischtem Brennstoff erzeugt wird, die in Strömungsrichtung nach Austritt aus dem Brenner möglichst nach Erreichen eines homogenen Luft-Brennstoff-Gemisches durch den zunehmenden Drall instabil wird und in eine ringförmige Drallströmung mit Rückströmung im Kern übergeht. Rein vorrichtungsgemäss besteht auch die Möglichkeit, ein zylindrisches oder quasizylindrisches Rohr vorzusehen, in welches die Luft über Längsschlitze ins Innere des Rohres strömt, wobei die erwünschte Drallbildung der Luft zur Maximierung der angestrebten Vormischung mit einem an passender Stelle eingedüsten Brennstoff durch einen konisch verlaufenden Innenkörper bereitgestellt wird, wobei dieser Innenkörper in Strömungsrichtung die konische Verjüngung aufweist, wie dies beispielsweise aus EP-O 777 081 A1 hervorgeht. Auch diese Ausführungsart bildet einen integrierenden Bestandteil der vorliegenden Beschreibung.

Je nach Brennerkonzept sowie in Abhängigkeit der Brennerleistung wird der sich im Inneren des Vormischbrenners bildenden Drallströmung flüssiger und/oder gasförmiger Brennstoff zur Ausbildung eines möglichst homogenen Brennstoff- Luftgemisches eingespeist. Gilt es jedoch, wie vorstehend erwähnt, zu Zwecken einer reduzierten Schadstoff-, insbesondere CO₂-Emission synthetisch aufbereitete, gasförmige Brennstoffe alternativ zu oder in Kombination mit der Verbrennung

herkömmlicher Brennstoffarten einzusetzen, so ergeben sich besondere Anforderungen an die konstruktive Auslegung herkömmlicher Vormischbrennersysteme. So erfordern Synthesegase zur Einspeisung in Brennersysteme einen vielfachen Brennstoff-Volumenstrom gegenüber vergleichbaren mit Erdgas betriebenen Brennern, so dass sich deutlich unterschiedliche Strömungsimpulsverhältnisse ergeben. Aufgrund des hohen Anteils an Wasserstoff im Synthesegas und der damit verbundenen niedrigen Zündtemperatur und hohen Flammengeschwindigkeit des Wasserstoffes, besteht eine hohe Reaktionsneigung des Brennstoffes, die zu einer erhöhten Rückzündgefahr führt. Um dies zu vermeiden, gilt es die mittlere Verweilzeit von zündfähigem Brennstoff-Luftgemisch innerhalb des Brenners möglichst zu reduzieren.

In der WO 2006/058843 A1 ist ein Verfahren sowie ein Brenner zur Verbrennung von gasförmigen, flüssigen sowie von Wasserstoff enthaltenden oder aus Wasserstoff bestehenden Brennstoff, nachfolgend als Synthesegas bezeichnet, beschrieben. In diesem Fall wird ein Doppelkegelbrenner mit nach geschalteter Mischstrecke gemäss der EP 0 780 629 A2 eingesetzt, der in Figur 2a und b in Längsschnittdarstellung schematisiert dargestellt ist. Die Vormischbrenneranordnung sieht einen sich konisch erweiternden Drallerzeuger 1 vor, der von Drallschalen 2 begrenzt ist. Axial sowie koaxial um die Mittenachse A des Drallerzeugers 1 sind Mittel zur Einspeisung von Brennstoff vorgesehen. So gelangt Flüssigbrennstoff B_{fl} durch eine längs der Brennerachse A am Ort des kleinsten Innendurchmessers des Drallerzeugers 1 positionierte Einspritzdüse 3 in den Drallraum. Längs tangentialer Lufteintrittsschlitze 4, über die Verbrennungsluft L mit tangentialer Strömungsrichtung in den Drallraum eintritt, wird gasförmiger Brennstoff B₉, vorzugsweise Erdgas, der Verbrennungsluft L beigemischt. Zusätzlich sind Eindüsungsvorrichtungen 5 vorgesehen (siehe Fig. 2b), die der weiteren Einspeisung von Wasserstoff enthaltenden Synthesegas B_{H2} dienen.

Das sich innerhalb des Drallerzeugers 1 ausbildende Brennstoff-Luftgemisch gelangt in Form einer Drallströmung durch einen Übergangsabschnitt 6, in dem die

Drallströmung stabilisierenden Strömungsmittel 7 vorgesehen sind, in ein Mischrohr 8, längs dem eine vollständig homogene Durchmischung des sich ausbildenden Brennstoff-Luftgemisches erfolgt, bevor das zündfähige Brennstoff-Luftgemisch innerhalb einer sich stromab an das Mischrohr 8 anschliessenden Brennkammer B gezündet wird. Aufgrund einer unsteten Strömungsquerschnittvergrößerung beim Übergang vom Mischrohr 8 in die Brennkammer B platzt die Drallströmung des durchmischten Brennstoff-Luftgemisches unter Ausbildung einer Rückströmzone in Form einer Rückströmblase RB auf, in der sich eine räumlich stabile Flammenfront einstellt.

Im Bereich des Mischrohrs 8 ist in Fig. 2a die axiale Strömungsgeschwindigkeitsverteilung der sich axialwärts längs des Mischrohrs 8 ausbreitenden Drallströmung dargestellt. Es zeigt sich, dass die Strömungsgeschwindigkeit in Achsnähe maximal ist und typischerweise drei bis vier mal über dem Geschwindigkeitsniveau im Bereich der Mischrohrwand liegt. Dies führt ohne weitere Maßnahmen zur Ausbildung einer wandnahen Wirbelschicht, in der sich innerhalb stationärer Wirbel überhöhte Brennstoffkonzentrationen ansammeln können, die wiederum zum Flammenrückschlag in den Bereich des Mischrohrs führen. Hinzu kommt, dass eine axiale oder koaxiale Einspeisung von Wasserstoff enthaltendem Synthesegas, wie es in der vorstehend zitierten Druckschrift der Fall ist, zu einer erhöhten achsnahen Temperaturverteilung kommt, die letztlich mitursächlich für erhöhte Stickoxydemissionswerte ist.

Die WO 2006/069861 beschreibt einen Vormischbrenner mit einem kegelförmig ausgebildeten Drallkörper, an den sich eine Mischstrecke anschließt. Der Vormischbrenner sieht eine zentral, axial gerichtete Brennstoffeinspeisung sowie eine über die tangentialen Lufteintrittsschlitze gerichtete Brennstoffeinspeisung vor. Zusätzlich sind weitere Brennstoffeindüsungsmöglichkeiten vorgesehen, die alternativ oder in Kombination im Bereich des Drallkörpers, eines zwischen dem Drallkörper und der Mischstrecke vorgesehenen Übergangsstücks sowie längs der Mischstrecke angebracht sind.

### Darstellung der Erfindung

Der Erfindung liegt die Aufgabe zugrunde, eine Vorrichtung zur Verbrennung von Wasserstoff enthaltenden oder aus Wasserstoff bestehenden Brennstoff mit einem Brenner der vorstehend genannten Art, mit den Merkmalen des Oberbegriffes des Anspruches 1 dadurch auszubilden, dass verbesserte Verbrennungsergebnisse hinsichtlich reduzierter Stickoxydemissionswerte, aber insbesondere auch in Hinblick auf eine deutlich reduziertere Flammenrückschlaggefahr, gewonnen werden sollen. Insbesondere soll es möglich sein, den Vormischbrenner einem effizienten

Brennerbetrieb zugänglich zu machen, der die Verbrennung sowohl von Erdgas, Erdöl als auch von Synthesegasen, d.h. Wasserstoff enthaltende oder aus Wasserstoff bestehende Brennstoffe ermöglicht.

Die Lösung der der Erfindung zugrunde liegenden Aufgabe ist in den Ansprüchen 1 und 9 angegeben. Den Erfindungsgedanken vorteilhaft weiterbildende Merkmale sind Gegenstand der Unteransprüche sowie der weiteren Beschreibung unter Bezugnahme auf die Ausführungsbeispiele zu entnehmen. Ausdrücklich wird darauf hingewiesen, dass der Inhalt sämtlicher Ansprüche zum gesamten Offenbarungsgehalt der Beschreibung zählt.

Lösungsgemäss zeichnet sich eine Vorrichtung zur Verbrennung von Wasserstoff enthaltenden oder aus Wasserstoff bestehenden Brennstoff, im folgenden als Synthesegas, bezeichnet, mit den Merkmalen des Oberbegriffes des Anspruches 1 dadurch aus, dass längs des Übergangsabschnittes ein drittes Mittel zur Einspeisung des Synthesegases sowie ein viertes Mittel zur wahlweisen Einspeisung des Synthesegases oder des gasförmigen Brennstoffes, vorzugsweise in Form von Erdgas, vorgesehen sind.

Durch Vorsehen zweier separater Einspeisungsmöglichkeiten sowohl von Synthesegas als auch von Erdgas längs des Übergangsstückes zwischen dem Drallerzeuger und dem Mischrohr, eröffnet sich für das an sich bekannte Brennerkonzept eines Vormischbrenners ein überaus hoher Grad an Flexibilität im Hinblick auf den Betrieb mit unterschiedlichen Brennstoffen und Brennstoffkombinationen. Ein derartig lösungsgemäss modifizierter Vormischbrenner lässt sich nicht zuletzt auch in Abhängigkeit der Brennerlast individuell, in gestufter Weise mit unterschiedlichen Brennstoffzuführungen betreiben, wobei in besonders vorteilhafter Weise die an sich kritischen Eigenschaften bezüglich der Verbrennung von Synthesegasen durch die gezielte Einspeisung längs des Übergangsabschnittes in vorteilhafter Weise genutzt werden können. So trägt eine möglichst wandnahe Einspeisung des Synthesegases im Bereich des Übergangsabschnittes dazu bei, das wandnahe Strömungsgeschwindigkeitsprofil, insbesondere im Bereich des Mischrohres, anzuheben und die in Fig. 2a dargestellte deutliche Überhöhung der Strömungsgeschwindigkeit längs der Brennerachse entscheidend abzuflachen, wodurch sich in vorteilhafter weise eine geringere wandnahe Strömungswirbelbildung einstellt und damit verbunden die Flammenrückschlaggefahr reduziert wird. Zum anderen vermag sich das im Vergleich zu der sich innerhalb des Brenners axial ausbreitenden Drallströmung sehr viel leichtere Synthesegas leichter in Richtung der radial innen liegenden Strömungsbereiche zu durchmischen, so dass sich noch vor Eintritt in die Brennkammer, die sich stromab an das Mischrohr anschliesst, ein vollständig durchmischtes Brennstoff-Luft-Gemisch ausbilden kann. Durch die Zentrifugalkraft unterstützte Durchmischung des leichteren Synthesegases im Vergleich zu den Luftanteilen innerhalb der Drallströmung ist es möglich, die Synthesegaseinspeisung mit nur geringen radialen Eintrittswinkel in die sich axialwärts innerhalb des Brenners ausbreitende Drallströmung vorzunehmen, ohne dabei die Drallströmung merklich in ihrem Strömungsverhalten zu beeinträchtigen bzw. zu irritieren.

In gleicher weise gilt es, die Einspeisung des Erdgases innerhalb des Übergangsabschnittes vorzunehmen, d.h. die Strömungsrichtung und der Strömungsimpuls der aus den für die Erdgaseinspeisung vorgesehenen Austrittsöffnungen in den Bereich des Übergangsabschnittes sind an die lokalen Strömungsverhältnisse der sich innerhalb des Brenners ausbildenden Drallströmung angepasst, ohne dabei diese über Gebühr zu irritieren. Dennoch wird auch die Erdgaseinspeisung mit einer Radialkomponente relativ zur Brennerachse vorgenommen, um eine möglichst effektive und homogene Durchmischung des eingespeisten Erdgases mit der sich axialwärts ausbreitenden Drallströmung zu erhalten.

Aufgrund der unterschiedlichen physikalischen Eigenschaften hinsichtlich Dichte, Brennwerteigenschaften und Zündverhalten sind die Austrittsöffnungen, durch die das Synthesegas, d.h. der Wasserstoff aufweisende Brennstoff, größer zu dimensionieren, als die Austrittsöffnungen, durch die für gewöhnlich Erdgas im Bereich des Übergangsabschnittes ausgebracht wird. Auch die Radialkomponente, mit der die jeweiligen Brennstoffe in das Innere des Brenners im Bereich des Übergangsabschnittes eingespeist werden, ist im Lichte einer möglichst raschen und effizienten Durchmischung und zugleich unter Berücksichtigung einer möglichst geringfügigen Irritation der sich innerhalb des Brenners ausbreitenden Drallströmung individuell einzustellen. Im Hinblick auf eine möglichst geringe Strömungsirritation der Drallströmung ist ein Radialwinkel, der durch die Brennstoffaustragsrichtung des Synthesegases und der Brennerachse eingeschlossen wird, größer zu wählen, als jener Radialwinkel, mit dem das Erdgas im Bereich des Übergangsabschnittes ausgebracht wird, zumal letzteres über einen höheren Strömungsimpuls verfügt und die Drallströmung merklicher zu beeinträchtigen vermag.

Eine bevorzugte Ausführungsvariante sieht jeweils im Übergangsabschnitt zirkulär gleich verteilt angeordnete Austrittsöffnungen vor, durch die Synthesegas in das Innere des Brenners ausgebracht wird. Sämtliche Austrittsöffnungen sind mit einem gemeinsamen, vorzugsweise den Übergangsabschnitt zirkulär umschliessenden Reservoirvolumen verbunden, das über eine Versorgungsleitung mit Synthesegas gespeist wird. Separat hierzu ist eine weitere Vielzahl von Austrittsöffnungen längs des Übergangsabschnittes, gleichsam ebenso zirkulär gleich verteilt vorgesehen, über die der gasförmige Brennstoff, vorzugsweise Erdgas, ausgetragen wird. Auch die zweite Gruppe von Austrittsöffnungen ist jeweils mit einem einheitlichen Reservoirvolumen verbunden, das über eine separate Versorgungsleitung mit Erdgas gespeist wird. Längs der jeweiligen Versorgungsleitungen sind vorzugsweise Drosselventile vorgesehen, über die eine dosierte und kontrollierte jeweilige Brennstoffzuführung über die entsprechenden Austrittsöffnungen möglich ist.

Eine besonders bevorzugte Ausführungsform sieht längs der Versorgungsleitung, über die im Normalfall Erdgas zugeführt wird, ein Dreiwegeventil vor, das die Möglichkeit einer alternativen Einspeisung entweder von Erdgas oder von Synthesegas ermöglicht. Mit Hilfe eines derartigen Dreiwegeventils ist es somit möglich, über sämtliche innerhalb des Übergangsabschnittes vorgesehene Austrittsöffnungen Synthesegase auszubringen.

Um zu verhindern, dass bei einem gemischten Betrieb, d.h. bei gleichzeitiger Einspeisung sowohl von Synthesegas als auch von Erdgas die jeweiligen Brennstoffeinspeisungen sich gegenseitig nicht nachhaltig beeinflussen, beispielsweise durch Eindringen von Erdgas in den Bereich der Austrittsöffnungen, durch die Synthesegas ausgebracht werden oder umgekehrt, sind die Austrittsöffnungen der jeweiligen Brennstoffarten zirkulär versetzt zueinander angeordnet. Vorzugsweise können die Austrittsöffnungen, durch die Erdgas ausgebracht wird, stromab zu den Austrittsöffnungen, durch die Synthesegas ausgebracht wird, angeordnet werden. Weitere Einzelheiten bezüglich Anordnung und Ausbildung eines lösungsgemäss ausgebildeten Übergangsabschnittes sind der weiteren Beschreibung unter Bezugnahme auf die Ausführungsbeispiele zu entnehmen.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
- Fig. 1: Längsschnitt durch einen lösungsgemäss ausgebildeten Vormischbrenner,
- Fig. 2a, b: Längsschnitte durch einen Vormischbrenner nach Stand der Technik,
- Fig. 3: Querschnitt durch den Übergangsabschnitt eines lösungsgemäss ausgebildeten Vormischbrenners, sowie
- Fig. 4 und 5: Längsschnittdarstellungen durch lösungsgemäss ausgebildete Vormischbrenner in unterschiedlichen Betriebsweisen.

### Wege zur Ausführung der Erfindung, gewerbliche Verwendbarkeit

In Fig. 1 ist eine lösungsgemäss ausgebildete Vormischbrenneranordnung in Längsschnittdarstellung gezeigt. Bezüglich der bereits unter Bezugnahme auf Fig. 2a und b beschriebenen Komponenten der Vormischbrenneranordnung wird, um Wiederholungen zu vermeiden, verwiesen, zumal die in Fig. 1 eingetragenen Bezugszeichen identisch mit jenen in den Fig. 2a und b sind. Lösungsgemäss sind im Bereich des Übergangsabschnittes 6 zwei separate Mittel 9, 10 zur Einspeisung von Brennstoff in den Bereich des sich an den Übergangsabschnitt 6 anschliessenden Mischbereich, das von dem Mischrohr 8 umschlossen ist, vorgesehen. So weist das Mittel 9 eine Vielzahl innerhalb des Übergangsbereiches 6 zirkulär gleich verteilte Austrittsöffnungen 9' vor, die allesamt über einzelne Einspeisungskanäle mit einem den Übergangsabschnitt 6 peripher umfassenden Reservoirvolumen 9" verbunden sind, das wiederum über eine Versorgungsleitung 9'" mit Wasserstoff enthaltenden oder aus Wasserstoff bestehenden Brennstoff B_{H}2 versorgt wird. Getrennt hiervon weist das Mittel 10 gleichfalls innerhalb des Übergangsstückes 6 zirkulär gleich verteilte Austrittsöffnungen 10' vor, die über Verbindungskanäle mit einem Reservoirvolumen 10" verbunden sind, das den Übergangsabschnitt 6 gleichfalls peripher umgibt und über eine Versorgungsleitung 10"' vorzugsweise mit Erdgas B_{EG} versorgt.

Aus der Längsschnittdarstellung gemäss Fig. 2 ist ersichtlich, dass die Austrittsöffnungen 9' zum Austrag von Synthesegas größer dimensioniert sind als jene Austrittsöffnungen 10', durch die der Erdgasaustrag vorgenommen wird. Längs der einzelnen Versorgungsleitungen 9"' und 10"' sind entsprechende Drosselventile vorgesehen (nicht dargestellt), durch welche die Brennstoffzuführung individuell eingestellt werden kann.

Im Unterschied zu der in Fig. 2 dargestellten Längsschnittdarstellung, die lediglich eine grobe Schemaskizze der Vormischbrenneranordnung wiedergeben soll, sind die Austrittsöffnungen 9' und 10' zirkulär versetzt zueinander angeordnet, so dass eine negative gegenseitige Beeinflussung des Brennstoffeintrages auszuschliessen ist. So gilt es zu vermeiden, dass Erdgas in die Öffnungen 9' eingetragen wird, durch die Synthesegas ausgebracht wird und umgekehrt. Gleichfalls bietet es sich an, die Erdgas-Austrittsöffnungen 10' stromab zu jenen Austrittsöffnungen 9' anzuordnen, durch die Synthesegas ausgetragen wird.

Gemäss der in Fig. 3 gezeigten Querschnittsdarstellung durch den Übergangsabschnitt 6 kann entnommen werden, dass sowohl das Erdgas als auch das Synthesegas getrennt voneinander durch entsprechende Austrittsöffnungen 9', 10' in das Innere der Drallströmung D mit einer entsprechenden Radialkomponente einspeisbar sind. Der Brennstoffaustrag erfolgt in Hinsicht auf die räumliche Einstellung der Brennstoffausbringung sowie auch im Hinblick auf die Strömungsgeschwindigkeit mit welcher der Brennstoff ausgebracht wird, unter Bedacht auf einer möglichst minimalen Störung der Drallströmung D sowie möglichst optimaler Durchmischung des ausgebrachten Brennstoffes mit der Drallströmung. In Fig. 3 ist der Übergangsabschnitt 6 von dem Reservoirvolumen 9" umgeben, das mit Synthesegas B_{H2} gefüllt ist. Über die den Übergangsabschnitt 6 durchragende Einspeisungskanäle 9"" gelangt das Synthesegas B_{H2} in den Bereich der Drallströmung D, ohne dabei die Strömungscharakteristik der Drallströmung D im Wesentlichen zu irritieren.

Zum besseren Verständnis sind gleichfalls auch die Einspeisungskanäle 10"" für die Zufuhr von Erdgas in der Querschnittsdarstellung gemäss Fig. 3 eingezeichnet. Die Anordnung der einzelnen Kanäle verdeutlicht, dass eine Einspeisung der jeweiligen Brennstoffarten ohne Beeinflussung und Behinderung der jeweils anderen Brennstoffart erfolgt. So kann ausgeschlossen werden, dass beispielsweise eingebrachtes Erdgas in die Einspeisungskanäle 9"" gelangen kann, selbst im Falle wenn kein Synthesegas ausgebracht wird. Hierbei geht es im Wesentlichen um die Vermeidung bzw. Reduzierung der Verbrennungs- und Überhitzungsgefahr von leer stehenden Brennstoffleitungen.

In Fig. 4 ist eine Längsschnittdarstellung durch einen lösungsgemäss ausgebildeten Vormischbrenner dargestellt, bei dem lediglich eine Erdgaseinspeisung über die Austrittsöffnungen 10' erfolgt. Es sei angenommen, dass eine nicht weiter längs der Versorgungsleitung 9"' vorgesehene Drosseleinheit geschlossen ist. Demgegenüber ist in der Figurendarstellung gemäss Fig. 5 eine Betriebsweise dargestellt, bei der Synthesegas sowohl über die Austrittsöffnungen 9' als auch 10' in die Drallströmung eingespeist wird. In diesem Fall ist längs der Versorgungsleitung 10"' ein nicht dargestelltes Dreiwegeventil vorgesehen, über das eine alternative Befüllung des Reservoirvolumens 10' entweder mit Erdgas oder mit Synthesegas möglich ist. Im Falle der Fig. 5 wird somit auch das Reservoirvolumen 10' mit Synthesegas gefüllt, so dass eine doppelte Synthesegas-Beimengung zu der sich im Inneren der Brenneranordnung ausbildenden Drallströmung ergibt.

Anhand der aus den Fig. 4 und 5 entnehmbaren Strömungsbereichen der jeweils eingespeisten Brennstoffe B_{H2} sowie B_{EG} ist ersichtlich, dass sich der ausgetragene Brennstoff weder unmittelbar stromab zur jeweiligen Einspeisestelle längs der inneren Wand des Übergangsabschnittes bzw. des Mischrohrs anschmiegt, noch sich im Zentrum längs der Brennerachse A ansammelt. So werden die Brennstoffe jeweils mit ausreichender Radialkomponente in das Innere der sich axialwärts ausbreitenden Drallströmung eingebracht, einerseits um die Drallströmung möglichst wenig zu irritieren, andererseits jedoch, um einen unmittelbaren Wandkontakt zu vermeiden. Die Durchmischung des eingebrachten Synthesegases oder entsprechend des eingebrachten Erdgases über den vollständigen Strömungsquerschnitt wird erst erreicht, kurz vor Erreichen des Übertrittes des Mischrohrs in die Brennkammer, wie dies aus den Fig. 4 und 5 entnommen werden kann.

Die lösungsgemässen Maßnahmen verhelfen der Brenneranordnung zu folgenden Vorteilen:

Die Betriebsweise einer gestuften Einspeisung von Synthesegas innerhalb des Bereiches des Übergangsabschnittes, dies ist der Fall, wenn beide längs des Übergangsabschnittes vorhandenen Brennstoffeinspeisungsmittel kontrolliert und dosiert mit Synthesegas versorgt werden, eröffnet die Möglichkeit der Anpassung des Brennstoffverhältnisses zwischen zwei Einstellungen bezüglich einer

Optimierung hinsichtlich Emission und auftretenden Brennkammer-Pulsationen sowie hinsichtlich der Flammenrückschlageigenschaften.

Die lösungsgemässe Maßnahme löst aufgrund ihrer hohen Integrationsfähigkeit ein im Brennerbau stets vorhandenes Platzproblem, indem neben der Nutzung der Mittel zur Erdgaszuführung dieselben Mittel auch zur erweiterten Zuführung von Synthesegas genutzt werden können.

Das Flammenrückschlagrisiko kann durch die erfindungsgemässe Maßnahme erheblich reduziert werden, zumal eine Brennstoffansammlung sowohl in Wandnähe als auch längs der Brennerachse durch entsprechende Einstellung der Brennstoffeintrittseigenschaften vermeidbar ist.

Durch die Einspeisung von Synthesegas mit hohen Strömungsgeschwindigkeit längs der Wandbereiche kann gleichfalls das Flammenrückschlagrisiko vermindert werden.

Ferner verhilft die Einspeisung von Synthesegas längs des Übergangsabschnittes zu einer Verminderung der Stickoxydemissionen, zumal das Synthesegas aufgrund seines leichteren Gewichtes entgegen der in der Drallströmung wirkenden Zentrifugalkräfte, verhältnismäßig rasch längs des gesamten Strömungsquerschnittes homogen verteilt wird.

Da der Übergangsabschnitt als ein einfaches und robustes Bauteil ausgebildet ist, können darin Brennstoffeinspeisungskanäle sowie damit zu verbindende Brennstoffreservoirs leicht und einfach realisiert werden.

Die lösungsgemässe Brenneranordnung bietet ein Höchstmaß an Variabilität hinsichtlich des Betriebes eines Brenners mit unterschiedlichen Brennstoffarten sowie deren Kombinationen.

Durch eine geschickte Anordnung der jeweiligen Austrittsöffnungen längs des Übergangsabschnittes kann auf eine entsprechende Freispülung der Austrittsöffnungen mit Luft verzichtet werden.

Durch die Einspeisung von Erdgas und/oder Synthesegas längs des Übergangsabschnittes sind geringere Verweilzeiten insbesondere von Wasserstoff innerhalb des Brenners verbunden. Hierdurch kann der Brenner sicherer betrieben werden, die Flammenrückschlaggefahr wird hierdurch deutlich reduziert..

### Bezugszeichenliste

- 1: Drallerzeuger
- 2: Drallkegelschalen
- 3: Einspritzdüse
- 4: Lufteintrittsschlitz
- 5: Synthesegaseinspeisungen
- 6: Übergangsabschnitt
- 7: Strömungsleitmittel
- 8: Mischrohr
- 9: Mittel zur Einspeisung von Synthesegas
- 9': Austrittsöffnung
- 9": Synthesegasreservoir
- 9''': Versorgungsleitung
- 9'''': Einspeisungskanal
- 10: Mittel zur Einspeisung von Erdgas
- 10': Austrittsöffnung
- 10'': Reservoir für Erdgas
- 10''': Versorgungsleitung für Erdgas
- 10'''': Einspeisungskanal
- A: Brennerachse
- B: Brennkammer
- RB: Rückströmblase, Rückströmzone
- BEG: Erdgas
- BH2: Synthesegas
- Bg: Gasförmiger Brennstoff
- Bfl: Flüssiger Brennstoff
- D: Drallströmung
- L: Verbrennungsluft

## Patentansprüche

1. Brenner für den Betrieb eine Vormischverbrennung mit einem oder mehreren Brennstoffen, wobei der Brenner kopfseitig mit einem Drallerzeuger (1) ausgerüstet ist, sowie Mittel zur Einspeisung eines Brennstoffes sowie Mittel zur Einbringung von Verbrennungsluft (L) in den Drallerzeuger (1) aufweist, wobei ein erstes Mittel (3) zur Einspeisung eines Flüssigbrennstoffes (Bfl) und/oder eines gasförmigen Brennstoffes (Bg) längs einer Brennerachse (A) und ein zweites Mittel zur Einspeisung von Flüssigbrennstoff (Bfl) und/oder von gasförmigem Brennstoff (Bg) längs tangential vom Drallerzeuger (1) begrenzten Lufteintrittsschlitzen (4) vorgesehen sind, wobei der Brenner stromab des Drallerzeugers (1) einen unmittelbar anschliessenden Übergangsabschnitt (6) sowie einem an den Übergangsabschnitt (6) stromab anschliessenden Mischrohr (8) aufweist, wobei das Mischrohr (8) mit einem unsteten Strömungsquerschnittübergang in eine Brennkammer (B) mündet, **dadurch gekennzeichnet, dass** längs des Übergangsabschnittes (6) ein drittes Mittel (9) zur Einspeisung eines Wasserstoff enthaltenden oder aus Wasserstoff bestehenden Brennstoffs sowie ein viertes Mittel (10) zur Einspeisung eines Wasserstoff enthaltenden oder aus Wasserstoff bestehenden Brennstoffs und/oder eines weiteren gasförmigen Brennstoffs in Form zweier separater Einspeisungsmöglichkeiten vorgesehen sind.

2. Vorrichtung nach Anspruch 1, **dadurch gekennzeichnet, dass** das dritte Mittel (9) eine Vielzahl einzelner in dem Übergangsabschnitt (6) zirkulär gleich verteilt angebrachter Austrittsöffnungen (9') vorsieht, aus denen der Wasserstoff enthaltende oder aus Wasserstoff bestehende Brennstoff einspeisbar ist, und dass das vierte Mittel (10) eine Vielzahl einzelner in den Übergangsabschnitt (6) zirkulär gleich verteilt angebrachter Austrittsöffnungen (10') vorsieht, aus denen wahlweise der Wasserstoff enthaltende oder aus Wasserstoff bestehende Brennstoff oder der gasförmige Brennstoff einspeisbar ist.

3. Vorrichtung nach Anspruch 1 oder 2, **dadurch gekennzeichnet, dass** das dritte und das vierte Mittel (9, 10) jeweils getrennt voneinander über wenigstens eine Versorgungsleitung (9"', 10"') mit dem jeweiligen Brennstoff versorgbar sind.

4. Vorrichtung nach Anspruch 3, **dadurch gekennzeichnet, dass** längs der wenigstens einen, das vierte Mittel (10) mit Brennstoff versorgenden Versorgungsleitung (10"') ein Dreiwegeventil vorgesehen ist, mit dem sowohl eine Versorgungsleitung zur Zuführung des den Wasserstoff enthaltenden oder aus Wasserstoff bestehenden Brennstoffs als auch eine Versorgungsleitung zur Zuführung des gasförmigen Brennstoffes verbunden sind.

5. Vorrichtung nach einem der Ansprüche 1 bis 4, **dadurch gekennzeichnet, dass** die Austrittsöffnungen (9') des dritten Mittels (9) eine größere Öffnungsweite vorsehen als die Austrittsöffnungen (10') des vierten Mittels (10).

6. Vorrichtung nach einem der Ansprüche 1 bis 5, **dadurch gekennzeichnet, dass** der gasförmige Brennstoff Erdgas ist.

7. Vorrichtung nach einem der Ansprüche 1 bis 6, **dadurch gekennzeichnet, dass** die Austrittsöffnungen (10') des vierten Mittels (10) stromab zu den Austrittsöffnungen (9') des dritten Mittels (9) längs des Übergangsbereiches (6) angeordnet sind.

8. Vorrichtung nach einem der Ansprüche 1 bis 7, **dadurch gekennzeichnet, dass** die Austrittsöffnungen (10') des vierten Mittels (10) relativ zu den Austrittsöffnungen (9') des dritten Mittels (9) derart längs des Übergangsabschnittes (6) angebracht und ausgerichtet sind, dass ein Überströmen der Austrittsöffnungen (9') des dritten Mittels (9) von dem aus dem vierten Mittel (10) ausgebrachten Brennstoff nicht auftritt.

9. Brenner nach Anspruch 1, **dadurch gekennzeichnet, dass** der Drallerzeuger (1) aus mindestens zwei hohlen in Strömungsrichtung ineinandergeschachtelten sich zu einem Körper ergänzenden Teilkegelschalen besteht, dass der Querschnitt des von den hohlen Teilkegelschalen gebildeten Innenraumes in Strömungsrichtung zunimmt, dass die jeweiligen Längssymmetrieachsen dieser Teilkegelschalen versetzt zueinander verlaufen, dergestalt, dass die benachbarten Wandungen der Teilkegelschalen in deren Längserstreckung tangentiale Schlitze oder Kanäle für die Einströmung einer Verbrennungsluft in den von den Teilkegelschalen gebildeten Innenraum bilden.

10. Brenner nach Anspruch 1, **dadurch gekennzeichnet, dass** der Drallerzeuger aus mindestens zwei hohlen in Strömungsrichtung ineinandergeschachtelten sich zu einem Körper ergänzenden Teilschalen besteht, dass der Querschnitt des von den hohlen Teilschalen gebildeten Innenraum in Strömungsrichtung zylindrisch oder quasi-zylindrisch verläuft, dass die jeweiligen Längssymmetrieachsen dieser Teilschalen versetzt zueinander verlaufen, dergestalt, dass die benachbarten Wandungen der Teilschalen in deren Längserstreckung tangentiale Schlitze oder Kanäle für die Einströmung einer Verbrennungsluft in den von den Teilschalen gebildeten Innenraum bilden, und dass der Innenraum einen Innenkörper aufweist, dessen Querschnitt in Strömungsrichtung abnimmt.

11. Brenner nach Anspruch 10, **dadurch gekennzeichnet, dass** der Innerkörper in Strömungsrichtung kegelförmig oder quasi-kegelförmig verläuft.

12. Verfahren zum Betreiben eines Brenners Brenner für eine Vormischverbrennung mit einem oder mehreren Brennstoffen, wobei der Brenner kopfseitig mit einem Drallerzeuger (1) ausgerüstet ist, mit Mitteln zur Einspeisung eines Brennstoffes sowie Mitteln zur Einbringung von Verbrennungsluft (L) in den Drallerzeuger (1), wobei ein erstes Mittel (3) die Einspeisung eines Flüssigbrennstoffes (Bfl) und/oder eines gasförmigen Brennstoffes (Bg) längs einer Brennerachse (A) und ein zweites Mittel die Einspeisung von Flüssigbrennstoff (Bfl) und/oder von gasförmigem Brennstoff (Bg) längs tangential vom Drallerzeuger (1) begrenzten Lufteintrittsschlitzen (4) sicherstellen, wobei der Brenner stromab des Drallerzeugers (1) mit einem unmittelbar anschliessenden Übergangsabschnitt (6) sowie einem an den Übergangsabschnitt (6) stromab anschliessenden Mischrohr (8) versehen ist, wobei das Mischrohr (8) mit einem unsteten Strömungsquerschnittübergang in eine Brennkammer (B) mündet in welcher sich eine Rückströmzone (RB) bildet, **dadurch gekennzeichnet, dass** längs des Übergangsabschnittes (6) ein drittes Mittel (9) zur Einspeisung eines Wasserstoff enthaltenden oder aus Wasserstoff bestehenden Brennstoffs sowie ein viertes Mittel (10) zur Einspeisung eines Wasserstoff enthaltenden oder aus Wasserstoff bestehenden Brennstoffs und/oder eines weiteren gasförmigen Brennstoffs in Form zweier separater_Einspeisungsmöglichkeiten wirken.

## Claims

1. Burner for operating a premix combustion system with one or more fuels, wherein the burner is equipped with a swirl generator (1) on the head side, and also has means for feeding a fuel and also means for introducing combustion air (L) into the swirl generator (1), wherein provision is made for a first means (3) for feeding a liquid fuel (Bfl) and/or a gaseous fuel (Bg) along a burner axis (A) and for a second means for feeding liquid fuel (Bfl) and/or gaseous fuel (Bg) along air inlet slots (4) which are tangentially delimited by the swirl generator (1), wherein downstream of the swirl generator (1) the burner has a directly connected transition section (6) and also a mixer tube (8) which is connected downstream to the transition section (6), wherein the mixer tube (8) with a changeable flow cross-sectional transition leads into a combustion chamber (B), **characterized in that** provision is made along the transition section (6) for a third means (9) for feeding a fuel which contains hydrogen, or consists of hydrogen, and also for a fourth means (10) for feeding a fuel which contains hydrogen, or consists of hydrogen, and/or a further gaseous fuel in the form of two separate feeding possibilities.

2. Device according to Claim 1, **characterized in that** the third means (9) makes provision for a multiplicity of individual discharge openings (9') which are arranged in a circularly equally distributed manner in the transition section (6), from which discharge openings the fuel which contains hydrogen, or consists of hydrogen, can be fed, and
**in that** the fourth means (10) makes provision for a multiplicity of individual discharge openings (10') which are arranged in a circularly equally distributed manner in the transition section (6), from which discharge openings the fuel which contains hydrogen, or consists of hydrogen, or the gaseous fuel, can be selectively fed.

3. Device according to Claim 1 or 2, **characterized in that** the third and the fourth means (9, 10) can be supplied with the respective fuel separately from each other in each case via at least one supply line (9"', 10"').

4. Device according to Claim 3, **characterized in that** along the at least one supply line (10"'), which supplies the fourth means (10) with fuel, provision is made for a three-way valve, to which are connected both a supply line for feeding the fuel which contains hydrogen, or consists of hydrogen, and a supply line for feeding the gaseous fuel.

5. Device according to one of Claims 1 to 4, **characterized in that** the discharge openings (9') of the third means (9) provide a larger opening width than the discharge openings (10') of the fourth means (10).

6. Device according to one of Claims 1 to 5, **characterized in that** the gaseous fuel is natural gas.

7. Device according to one of Claims 1 to 6, **characterized in that** the discharge openings (10') of the fourth means (10) are arranged along the transition section (6) downstream of the discharge openings (9') of the third means (9).

8. Device according to one of Claims 1 to 7, **characterized in that** the discharge openings (10') of the fourth means (10), in relation to the discharge openings (9') of the third means (9), are arranged and oriented along the transition section (6) in such a way that flowing over of the discharge openings (9') of the third means (9) by the fuel which is discharged from the fourth means (10) does not occur.

9. Burner according to Claim 1, **characterized in that** the swirl generator (1) comprises at least two hollow partial cone shells which are nested inside each other in the flow direction, completing a body, **in that** the cross section of the interior space which is formed by the hollow partial cone shells increases in the flow direction, **in that** the respective longitudinal symmetry axes of these partial cone shells extend in an offset manner in relation to each other in such a way that the adjacent walls of the partial cone shells form tangential slots or passages in their longitudinal extent for the inflow of combustion air into the interior space which is formed by the partial cone shells.

10. Burner according to Claim 1, **characterized in that** the swirl generator comprises at least two hollow partial shells which are nested inside each other in the flow direction, completing a body, **in that** the cross section of the interior space which is formed by the hollow partial shells extends in a cylindrical or virtually cylindrical manner in the flow direction, **in that** the respective longitudinal symmetry axes of these partial shells extend in an offset manner in relation to each other in such a way that the adjacent walls of the partial shells form tangential slots or passages in their longitudinal extent for the inflow of combustion air into the interior space which is formed by the partial shells, and **in that** the interior space has an inner body, the cross section of which decreases in the flow direction.

11. Burner according to Claim 10, **characterized in that** the inner body extends in a conical or virtually conical manner in the flow direction.

12. Method for operating a burner for a premix combustion system with one or more fuels, wherein the burner is equipped with a swirl generator (1) on the head side, with means for feeding a fuel and also means for introducing combustion air (L) into the swirl generator (1), wherein a first means (3) ensures the feed of a liquid fuel (Bfl) and/or of a gaseous fuel (Bg) along a burner axis (A) and a second means ensures the feed of liquid fuel (Bfl) and/or of gaseous fuel (Bg) along air inlet slots (4) which are tangentially delimited by the swirl generator (1), wherein downstream of the swirl generator (1) the burner is provided with a directly connected transition section (6) and also with a mixer tube (8) which is connected downstream to the transition section (6), wherein the mixer tube (8) with a changeable flow cross-sectional transition leads into a combustion chamber (B) in which a backflow zone (RB) is formed, **characterized in that** along the transition section (6) a third means (9) acts for feeding a fuel which contains hydrogen, or consists of hydrogen, and also a fourth means (10) acts for feeding a fuel which contains hydrogen, or consists of hydrogen, and/or a further gaseous fuel in the form of two separate feeding possibilities.

## Revendications

1. Brûleur pour un mode de combustion à prémélange comprenant un ou plusieurs combustibles, le brûleur étant équipé du côté de la tête d'un générateur de tourbillon (1) et présentant des moyens d'injection d'un combustible ainsi que des moyens d'introduction d'air comburant (L) dans le générateur de tourbillon (1), un premier moyen (3) d'injection d'un combustible liquide (Bfl) et/ou d'un combustible gazeux (Bg) étant prévu le long d'un axe du brûleur (A) et un deuxième moyen d'injection de combustible liquide (Bfl) et/ou de combustible gazeux (Bg) étant prévu le long de fentes d'entrée d'air (4) limitées tangentiellement par le générateur de tourbillon (1), le brûleur présentant, en aval du générateur de tourbillon (1), une portion de transition (6) s'y raccordant directement ainsi qu'un tube de mélange (8) se raccordant en aval à la portion de transition (6), le tube de mélange (8) débouchant dans une chambre de combustion (B) avec une transition de section transversale d'écoulement irrégulière, **caractérisé en ce que** le long de la portion de transition (6) sont prévus, sous forme de deux possibilités d'injection séparées, un troisième moyen (9) d'injection d'un combustible contenant de l'hydrogène ou constitué d'hydrogène ainsi qu'un quatrième moyen (10) d'injection d'un combustible contenant de l'hydrogène ou constitué d'hydrogène et/ou d'un combustible gazeux supplémentaire.

2. Dispositif selon la revendication 1, **caractérisé en ce que** le troisième moyen (9) prévoit une pluralité d'ouvertures de sortie (9') individuelles réalisées sous forme répartie circulairement et uniformément dans la portion de transition (6), hors desquelles le combustible contenant de l'hydrogène ou constitué d'hydrogène peut être injecté, et **en ce que** le quatrième moyen (10) prévoit une pluralité d'ouvertures de sortie (10') individuelles réalisées sous forme répartie circulairement et uniformément dans la portion de transition (6), hors desquelles, au choix, le combustible contenant de l'hydrogène ou constitué d'hydrogène ou le combustible gazeux peuvent être injectés.

3. Dispositif selon la revendication 1 ou 2, **caractérisé en ce que** le troisième et le quatrième moyen (9, 10) peuvent à chaque fois être alimentés en combustible respectif de manière séparée l'un de l'autre par au moins une conduite d'alimentation (9"', 10"').

4. Dispositif selon la revendication 3, **caractérisé en ce que** le long de l'au moins une conduite d'alimentation (10"') alimentant le quatrième moyen (10) en combustible est prévue une soupape à trois voies, à laquelle sont connectées à la fois une conduite d'alimentation pour l'alimentation du combustible contenant de l'hydrogène ou constitué d'hydrogène ainsi qu'une conduite d'alimentation pour l'alimentation du combustible gazeux.

5. Dispositif selon l'une quelconque des revendications 1 à 4, **caractérisé en ce que** les ouvertures de sortie (9') du troisième moyen (9) ont une plus grande largeur d'ouverture que les ouvertures de sortie (10') du quatrième moyen (10).

6. Dispositif selon l'une quelconque des revendications 1 à 5, **caractérisé en ce que** le combustible gazeux est du gaz naturel.

7. Dispositif selon l'une quelconque des revendications 1 à 6, **caractérisé en ce que** les ouvertures de sortie (10') du quatrième moyen (10) sont disposées en aval des ouvertures de sortie (9') du troisième moyen (9) le long de la région de transition (6).

8. Dispositif selon l'une quelconque des revendications 1 à 7, **caractérisé en ce que** les ouvertures de sortie (10') du quatrième moyen (10) sont réalisées et orientées par rapport aux ouvertures de sortie (9') du troisième moyen (9) le long de la portion de transition (6) de telle sorte qu'un débordement par les ouvertures de sortie (9') du troisième moyen (9) du combustible délivré hors du quatrième moyen (10) ne se produise pas.

9. Brûleur selon la revendication 1, **caractérisé en ce que** le générateur de tourbillon (1) se compose d'au moins deux coques coniques partielles creuses emboîtées l'une dans l'autre dans la direction d'écoulement, se complétant pour former un corps, **en ce que** la section transversale de l'espace interne formé par les coques coniques partielles creuses augmente dans la direction d'écoulement, **en ce que** les axes de symétrie longitudinaux respectifs de ces coques coniques partielles s'étendent de manière décalée l'un par rapport à l'autre de telle sorte que les parois adjacentes des coques coniques partielles forment, dans leur étendue longitudinale, des fentes tangentielles ou des canaux pour l'introduction d'air comburant dans l'espace interne formé par les coques coniques partielles.

10. Brûleur selon la revendication 1, **caractérisé en ce que** le générateur de tourbillon se compose d'au moins deux coques partielles creuses emboîtées l'une dans l'autre dans la direction d'écoulement et se complétant pour former un corps, **en ce que** la section transversale de l'espace interne formé par les coques partielles creuses s'étend sous forme cylindrique ou quasiment cylindrique dans la direction d'écoulement, **en ce que** les axes de symétrie longitudinaux respectifs de ces coques partielles s'étendent de manière décalée l'un par rapport à l'autre de telle sorte que les parois adjacentes des coques partielles forment, dans leur étendue longitudinale, des fentes tangentielles ou des canaux pour l'introduction d'air comburant dans l'espace interne formé par les coques partielles, et **en ce que** l'espace interne présente un corps interne, dont la section transversale diminue dans la direction d'écoulement.

11. Brûleur selon la revendication 10, **caractérisé en ce que** le corps interne s'étend sous forme conique ou quasiment conique dans la direction d'écoulement.

12. Procédé pour faire fonctionner un brûleur pour un mode de combustion à prémélange comprenant un ou plusieurs combustibles, le brûleur étant équipé du côté de la tête d'un générateur de tourbillon (1) et présentant des moyens d'injection d'un combustible ainsi que des moyens d'introduction d'air comburant (L) dans le générateur de tourbillon (1), un premier moyen (3) assurant l'injection d'un combustible liquide (Bfl) et/ou d'un combustible gazeux (Bg) le long d'un axe du brûleur (A) et un deuxième moyen assurant l'injection de combustible liquide (Bfl) et/ou de combustible gazeux (Bg) le long de fentes d'entrée d'air (4) limitées tangentiellement par le générateur de tourbillon (1), le brûleur présentant, en aval du générateur de tourbillon (1), une portion de transition (6) s'y raccordant directement ainsi qu'un tube de mélange (8) se raccordant en aval à la portion de transition (6), le tube de mélange (8) débouchant dans une chambre de combustion (B) avec une transition de section transversale d'écoulement irrégulière, dans laquelle se forme une zone de reflux (RB), **caractérisé en ce que** le long de la portion de transition (6) agissent, sous forme de deux possibilités d'injection séparées, un troisième moyen (9) d'injection d'un combustible contenant de l'hydrogène ou constitué d'hydrogène ainsi qu'un quatrième moyen (10) d'injection d'un combustible contenant de l'hydrogène ou constitué d'hydrogène et/ou d'un combustible gazeux supplémentaire.
